# EUROPÄISCHE PATENTANMELDUNG

(11) **EP 1 329 561 A2**
(43) Veröffentlichungstag der Anmeldung: **23.07.2003**
(21) Anmeldenummer: 02028213.3
(22) Anmeldetag: 14.12.2002
(51) Int. Cl.: E03C 1/28

(54) **Abwasserleitung**

(30) Priorität: 11.01.2002 DE 20200461 U
(71) Anmelder: TG KUNSTSTOFFVERARBEITUNG GmbH, 57339 Erndtebrück (DE)
(72) Erfinder: Grebe, Herbert, 57339 Erndtebrück (DE)
(74) Vertreter: Grosse, Wolf-Dietrich, Dipl.-Ing.

(57) **Zusammenfassung**

Eine Abwasserleitung (1) zum Einbau zwischen einem Beckenabfluß und einem Wandanschluß, wobei die Abwasserleitung (1) zumindest einen flexiblen Leitungsbereich (8) und ein erstes Verbindungsmittel (2) zur mittelbaren oder unmittelbaren Verbindung des flexiblen Leitungsbereichs (8) mit dem Beckenabfluß sowie ein zweites Verbindungsmittel (7) zur mittelbaren oder unmittelbaren Verbindung des flexiblen Leitungsbereichs (8) mit dem Wandanschluß umfaßt, soll so verbessert werden, daß der flexible Leitungsbereich in seiner Länge an die gegebenen Örtlichkeiten anpaßbar ist. Dazu wird vorgeschlagen, daß zumindest eines der Verbindungsmittel (2; 7) einen mit dem flexiblen Leitungsbereich (8) verbindbaren Adapter (11; 12) umfaßt.

## Beschreibung

Die Erfindung betrifft eine Abwasserleitung mit zumindest einem flexiblen Leitungsbereich nach dem Oberbegriff des Anspruchs 1.

Abwasserleitungen der genannten Art sind etwa für Küchenspülen, bei denen die Abwasserleitungen hinter Schranktüren oder dergleichen in ohne weiteres nicht sichtbaren Bereichen verlaufen, vorgesehen. Auch in Badezimmern mit Waschbeckenunterschränken oder an anderen Stellen, etwa Garagen, wo es nicht in erster Linie auf die Optik ankommt, sind solche Abwasserleitungen vorstellbar. Der flexible Leitungsbereich bzw. die flexiblen Leitungsbereiche sollen dabei insbesondere auch handwerklichen Laien die Verlegung einer Abwasserleitung dieser Art ermöglichen. Der Beckenabfluß kann durch die Flexibilität der Leitung in unterschiedlichen Ausrichtungen und Abständen zu dem jeweiligen Wandabschluß gehalten sein. Somit muß das Becken oder das ein jeweiliges Becken umfassende Möbel nicht exakt zum - festen - Wandabschluß ausgerichtet werden. Das Bereithalten eines Sortiments von festen Rohrstücken, die je nach Abstand und Ausrichtung zum Einsatz kommen, ist entbehrlich.

Es ist bekannt, für die Abwasserleitung einen relativ langen Schlauch vorzusehen, der an beiden Enden mit Verbindungselementen für einerseits den Wandanschluß und andererseits den Beckenabfluß verklebt ist. Die Verbindungselemente sind dann unlösbar und fest mit dem flexiblen Schlauch verbunden. Dieser kann somit nicht gekürzt werden, sondern muß in jedem Fall in voller Länge eingebaut werden, auch wenn die eigentlich benötigte Länge nur einen Bruchteil der von dem Schlauch bereitgestellten Länge beträgt. Allerdings würde es einen sehr großen logistischen Aufwand erfordern, wenn etwa in Heimwerkermärkten Sets mit unterschiedlichen Schlauchlängen angeboten würden. Folglich muß bei geringen Abständen zwischen dem Beckenabfluß und dem Wandanschluß der Schlauch häufig in Windungen gelegt werden, was sein Gesamtvolumen erheblich vergrößert und den verbleibenden Raum, etwa in einem Spülenunterschrank, einschränkt. Zudem wird Material für den Schlauch verschwendet, das eigentlich nicht benötigt wird. Hinzu kommt, daß sich in den Windungen oft Verunreinigungen absetzen, die zur Verstopfung der Abwasserleitung führen können.

Der Erfindung liegt die Aufgabe zugrunde, leicht montierbare Abwasserleitungen zur Verfügung zu stellen, welche die oben genannten Nachteile vermeiden.

Die Erfindung löst dieses Problem durch eine Abwasserleitung mit den Merkmalen des Anspruchs 1. Hinsichtlich vorteilhafter Ausgestaltungen wird auf die abhängigen Ansprüche 2 bis 8 verwiesen.

Erfindungsgemäß ist mit der Ausbildung zumindest eines mit dem Schlauch oder dergleichen flexiblen Leitungsbereich verbindbaren Adapters eine unlösbare Festlegung des Verbindungselements an dem flexiblen Schlauch zumindest im Ausgangszustand vermieden. Der Schlauch kann gekürzt werden, ehe er über den Adapter mit dem Verbindungselement lösbar oder unlösbar verbunden wird.

Wenn besonders vorteilhaft der flexiblen Schlauch an beliebiger Stelle kürzbar und dort jeweils mit dem Adapter verbindbar ist, ist eine besonders gute Anpassung an die jeweiligen räumlichen Verhältnisse möglich.

Eine einfache Montage ergibt sich, wenn der Adapter einen konischen Halsbereich umfaßt, auf den der Schlauch mit guter Klemmung aufgeschoben werden kann.

Eine zusätzliche Sicherung gegen ein Abziehen des Schlauchs kann durch einen oder mehrere Rastvorsprünge erreicht werden. Dabei kann entweder die Möglichkeit bestehen, den einmal aufgeschobenen und verrasteten Schlauch nicht wieder lösen zu können oder die Rastverbindung hinreichend nachgiebig zu gestalten, um eine spätere Lösung des Schlauches zu ermöglichen, etwa um nach einem Umzug eine noch weitergehende Schlauchkürzung vornehmen zu können.

Weitere Vorteile und Merkmale der Erfindung ergeben sich aus einem in der Zeichnung dargestellten und nachfolgend beschriebenen Ausführungsbeispiel des Gegenstandes der Erfindung.

In der Zeichnung zeigt:
- Fig. 1: eine perspektivische Gesamtansicht einer Abwasserleitung in Explosionsdarstellung,
- Fig. 2: eine Detaildarstellung eines Wellschlauchs als flexiblen Bereichs der Abwasserleitung,
- Fig. 3: eine vergrößerte Ansicht des Details III in Fig. 2,
- Fig. 4: einen Adapter mit einer 90°-Abwinklung,
- Fig. 5: eine Schnittansicht des konischen Halsbereichs des Adapters nach Fig. 4,
- Fig. 6: einen Adapter mit einer 45°-Abwinklung,
- Fig. 7: eine Schnittansicht des konischen Halsbereichs des Adapters nach Fig. 6

In Fig. 1 ist eine Abwasserleitung 1 dargestellt, deren Leitungsteile beispielsweise aus Kunststoff bestehen können. Die Abwasserleitung 1 umfaßt im Ausführungsbeispiel ein Verbindungsmittel 2 zur Verbindung mit einem Beckenabfluß, wobei das Verbindungsmittel 2 eine Überwurfmutter 3 umfaßt, die zum Einsatz kommen kann, wenn der Beckenabfluß ein entsprechendes Außengewinde aufweist. Zusätzliche Seitenleitungen 4, 5 erstrecken sich zu Überläufen hin. Im Ausführungsbeispiel ist das Verbindungsmittel 2 mehrteilig ausgebildet, wobei die einzelnen Teile gegeneinander gedichtet sind. Ein Kniestück 6 kann als in Funktionsstellung gefluteter Geruchsverschluß Bestandteil des Verbindungsmittels 2 sein.

Des weiteren ist ein Verbindungsmittel 7 vorgesehen, das für die Verbindung der Abwasserleitung 1 mit einem Wandanschluß vorgesehen ist, etwa derart, daß auf den Wandanschluß, der als Rohrende aus der Wand herausragt, das Verbindungsmittel 7 aufgeschoben und über einen O-Ring gedichtet wird.

Zwischen den Verbindungsmitteln 2 und 7 erstreckt sich im Ausführungsbeispiel ein als Wellschlauch ausgebildeter flexibler Leitungsbereich 8. Der flexible Leitungsbereich 8 kann in mehrere flexible Bereiche aufgeteilt sein. Der Wellschlauch ist hier aus einem Thermoplast gebildet und weist ein dem Verbindungsmittel 2 zum Beckenabfluß zugewandtes Ende 9 sowie ein dem Verbindungsmittel 7 zum Wandanschluß zugewandtes Ende 10 auf.

Zumindest eines der Enden 9, 10 des flexiblen Leitungsbereichs 8 ist als offenes Ende ausgebildet und kann in Anpassung an die jeweils benötigte Länge der Abwasserleitung 1 gekürzt werden, etwa durch ein Messer. Eine derartige Kürzung kann auch von Laien vor Ort vorgenommen werden.

Das Verbindungsmittel 2 umfaßt im gezeichneten Ausführungsbeispiel einen Adapter 11 bzw. 12, der mit dem Ende 9 des flexiblen Leitungsbereichs 8 verbindbar ist. Der Adapter 11 ist in den Figuren 6 und 7 näher dargestellt und umfaßt eine Abwinklung von 45°. Auch andere Abwinklungen kommen ebenso wie eine geradlinige Ausbildung des Adapters in Frage. In den Figuren 4 und 5 ist ein wahlweise einsetzbarer Adapter 12 mit einer Abwinklung von 90° beispielhaft dargestellt.

Beide gezeigten Adapter 11, 12 umfassen ein offenes Ende 14 mit einem Halsbereich 13, auf den das offene Ende 9 des flexiblen Leitungsbereichs 8 aufschiebbar ist. Der Halsbereich 13 erweitert sich dem Ende 14 abgewandt konisch. Dadurch kann der flexible Leitungsbereich 8 so weit auf den Halsbereich 13 aufgeschoben werden, bis er sicheren Halt hat. Der konisch erweiterte Halsbereich 13 kann an seinem breitesten Ende Anschläge 16 aufweisen.

Unterstützt wird der Halt durch einen oder mehrere von dem Adapter 11, 12 umfaßte Rastvorsprünge 15, die dem Halsbereich 13 zugeordnet sind und eine Abzugsbewegung des aufgeschobenen Schlauchs 8 hemmen. Die Rastvorsprünge 15 können dabei unmittelbar auf dem konischen Halsbereich 13 oder diesem benachbart angeordnet sein. Dabei ist entweder möglich, daß die Rastvorsprünge 15 hinreichend starr sind, um eine einmal eingegangene Verbindung zu dem aufgeschobenen flexiblen Leitungsbereich 8 unlösbar zu halten, oder die Verbindung kann zumindest durch entsprechenden Druck auf den Adapter 11, 12 und gleichzeitigen Zug am flexiblen Leitungsbereich 8 von seinem Halsbereich 13 gelöst werden. Anstelle eines festen Rastvorsprungs 15 kann auch ein federndes Element vorgesehen sein, das durch Druck gegen die Federkraft lösbar ist.

Ein Adapter 11, 12 kann sowohl am dem Beckenabfluß zugewandten Ende 9 des flexiblen Leitungsbereichs 8 als auch wahlweise oder zusätzlich an dessen dem Wandanschluß zugewandten Ende 10 vorgesehen sein. In der Regel wird es jedoch ausreichen, nur ein offenes Ende 9, 10 vorzusehen und das andere Schlauchende fest mit einem Verbindungsmittel zu verkleben oder zu verschweißen, da die Kürzbarkeit an einem Ende des flexiblen Leitungsbereichs 8 hinreichend ist.

Ein Verbindungsmittel 2, 7 kann insgesamt einstückig ausgebildet und dann identisch mit dem Adapter 11, 12 sein.

### Bezugszeichenliste:

- 1: Abwasserleitung,
- 2: erstes Verbindungsmittel,
- 3: Überwurfmutter,
- 4: Seitenleitung,
- 5: Seitenleitung,
- 6: Kniestück,
- 7: zweites Verbindungsmittel,
- 8: flexibler Bereich,
- 9: Ende des flexiblen Bereichs,
- 10: Ende des flexiblen Bereichs,
- 11: Adapter,
- 12: Adapter,
- 13: konischer Halsbereich,
- 14: Ende des Adapters,
- 15: Rastvorsprung,
- 16: Anschläge.

## Patentansprüche

1. Abwasserleitung (1) zum Einbau zwischen einem Beckenabfluß und einem Wandanschluß, wobei die Abwasserleitung (1) zumindest einen flexiblen Leitungsbereich (8) und ein erstes Verbindungsmittel (2) zur mittelbaren oder unmittelbaren Verbindung des flexiblen Leitungsbereichs (8) mit dem Beckenabfluß sowie ein zweites Verbindungsmittel (7) zur mittelbaren oder unmittelbaren Verbindung des flexiblen Leitungsbereichs (8) mit dem Wandanschluß umfaßt,
**dadurch gekennzeichnet,**
**daß** zumindest eines der Verbindungsmittel (2; 7) einen mit dem flexiblen Leitungsbereich (8) verbindbaren Adapter (11; 12) umfaßt.

2. Abwasserleitung nach Anspruch 1,
**dadurch gekennzeichnet,**
**daß** der flexible Leitungsbereich (8) an beliebiger Stelle abtrennbar und der Adapter (11; 12) an der jeweils abgetrennten Stelle des flexiblen Leitungsbereichs (8) mit diesem verbindbar ist.

3. Abwasserleitung nach einem der Ansprüche 1 oder 2,
**dadurch gekennzeichnet,**
**daß** der flexible Leitungsbereich (8) als Wellschlauch ausgebildet ist.

4. Abwasserleitung nach einem der Ansprüche 1 bis 3,
**dadurch gekennzeichnet,**
**daß** der Adapter (11; 12) einen konischen Halsbereich (13) umfaßt.

5. Abwasserleitung nach einem der Ansprüche 1 bis 4,
**dadurch gekennzeichnet,**
**daß** dem Adapter (11; 12) zumindest ein ausgreifender Rastvorsprung (15) zugeordnet ist.

6. Abwasserleitung nach Anspruch 5,
**dadurch gekennzeichnet,**
**daß** der Rastvorsprung (15) dem konischen Halsbereich (13) zugeordnet ist.

7. Abwasserleitung nach einem der Ansprüche 4 bis 6,
**dadurch gekennzeichnet,**
**dass** der flexible Leitungsbereich (8) auf den konischen Halsbereich (13) aufsetzbar und durch den Rastvorsprung (15) abzugsgesichert halterbar ist.

8. Abwasserleitung nach einem der Ansprüche 1 bis 7,
**dadurch gekennzeichnet,**
**daß** diese als den kürzbaren flexiblen Leitungsbereich (8) und zumindest das erste und das zweite Befestigungsmittel (2; 7) enthaltendes Set ausgebildet ist.
